# EUROPÄISCHE PATENTANMELDUNG

(11) **EP 0 585 624 A1**
(43) Veröffentlichungstag der Anmeldung: **09.03.1994**
(21) Anmeldenummer: 93112324.4
(22) Anmeldetag: 31.07.1993
(51) Int. Cl.: E02F 9/08, E02F 3/815

(54) **Planierschild mit zusätzlichen Abstützeinrichtungen**

(30) Priorität: 03.09.1992 DE 4229459
(71) Anmelder: MACMOTER S.p.A., I-47015 Modigliana (FO) (IT)
(72) Erfinder: Haringer, Luis, DE-39044 Neumarkt (DE)
(74) Vertreter: Schieferdecker, Lutz, Dipl.-Ing.

(57) **Zusammenfassung**

Ein mit vier luftbereiften Rädern 4 versehenes Baufahrzeug 1 weist an seinem vorderen Ende einen mittels zweier hydraulischer Hubeinrichtungen 9 höhenverstellbaren Planierschild 7 sowie an seinem hinteren Ende ein weiteres hydraulisch betätigbares Arbeitswerkzeug auf, beispielsweise einen Schaufelbagger oder eine Ladeschaufel. An jedes seitliche Ende des Planierschilds 7 ist eine Abstützeinrichtung 17 angelenkt, die zwischen einer Betriebsstellung B in Verlängerung des Planierschilds und einer Ruhestellung A hinter dem Planierschild 7 eingeschwenkt werden kann.

In der Standstellung des Baufahrzeugs insbesondere beim Arbeiten mit dem weiteren Arbeitswerkzeug erhöhen die beiden in Betriebsstellung befindlichen und auf den Boden abgesenkten Abstützeinrichtungen 17 die Standfestigkeit des Fahrzeugs und damit die Stabilität der Gesamtanordnung. Die Absenkung der Abstützeinrichtungen kann mit dem Planierschild 7 zusammen mittels der Hubeinrichtungen 9 oder mittels einer gesonderten Höhenverstelleinrichtung erfolgen. Vorzugsweise sind die Abstützeinrichtungen 17 als Verlängerungspratzen 18 des Planierschilds 7 ausgebildet.

## Beschreibung

Die Erfindung bezieht sich auf ein Baufahrzeug mit einem Planierschild und mit vorzugsweise mindestens einem weiteren Arbeitswerkzeug, wobei der auch zur Abstützung des Fahrzeugs am Boden einsetzbare Planierschild mit Hilfe einer ihn tragenden Hubeinrichtung in der Höhe verstellbar ist.

Derartige selbstfahrende Baufahrzeuge mit einem Planierschild an der Fahrzeugvorderseite und weiteren Arbeitswerkzeugen wie einem Bagger, einer Grab- oder Ladeschaufel oder dgl. insbesondere am hinteren Fahrzeugende sind bekannt. Dabei können die Arbeitswerkzeuge ggf. abnehmbar bzw. austauschbar angebracht sein. Ein solches Fahrzeug ist in vielfältiger Weise mit unterschiedlichen Funktionen einsetzbar und hat einen entsprechend weiten Einsatzbereich.

Um die Einsatzmöglichkeiten noch zu erhöhen, ist ein vergleichsweise wendiges Fahrzeug erwünscht, das leicht ausgebildet ist und keine übermäßige Breitenabmessung aufweist. Bei einer solchen Bauweise erhöhen sich jedoch die Probleme bezüglich der Standfestigkeit und Stabilität, wenn bei stehendem Fahrzeug mit Arbeitswerkzeugen gearbeitet wird, die mit vergleichsweise großem Kraftaufwand betätigt werden, wobei die Kraft außermittig bzw. im Seitenabstand zum Fahrzeugschwerpunkt angreift. Es ist zwar bekannt, in solchen Fällen die Standfestigkeit von Radfahrzeugen mit einem Planierschild dadurch zu verbessern, daß der Planierschild mittels der ihn tragenden Hubeinrichtung auf den Boden abgesenkt wird. Hierdurch wird aber gerade bei einer leichten und kompakten Bauweise des Fahrzeugs mit vergleichsweise geringer Breitenabmessung die Stabilität nur unzureichend verbessert.

Dementsprechend liegt der Erfindung die Aufgabe zugrunde, ein Baufahrzeug der eingangs genannten Bauart so zu verbessern, daß es trotz leichter und kompakter sowie wendiger Bauweise eine im Standbetrieb verbesserte Stabilität bietet, so daß die durch zusätzliche Arbeitswerkzeuge gegebene Leistungsbreite voll zur Verfügung steht.

Diese Aufgabe wird erfindungsgemäß dadurch gelöst, daß am Planierschild mindestens eine zusätzliche Abstützeinrichtung angeordnet ist.

Zweckmäßige Ausgestaltungen und Weiterbildungen der Erfindung ergeben sich aus den Unteransprüchen.

Ersichtlich wird durch die vorzugsweise an beiden seitlichen Planierschildenden vorgesehenen zwei Abstützeinrichtungen die Standfestigkeit vergrößert und die Kippneigung des Baufahrzeugs verringert. Da die Abstützeinrichtungen zugleich als einschwenkbare Schildverlängerungen ausgebildet und wirksam sein können, wird auch die mögliche Planierleistung trotz schmaler Bauweise erhöht. Schließlich ist auch eine individuelle, den Bodengegebenheiten anpaßbare Höheneinstellung der Abstützeinrichtungen bzw. Stützteller unter Nutzung der Hubeinrichtung des Planierschilds auf einfache Weise möglich, wobei die als Weiterbildung vorgesehene senkrechte Teilung des Planierschilds in eine linke und in eine rechte Hälfte eine unterschiedliche Höheneinstellung der Abstützeinrichtungen an den beiden Enden des Planierschilds ermöglicht, soweit die Hubeinrichtung des Planierschilds zwei getrennt steuerbare Kolbenzylinderaggregate aufweist.

Ausführungsbeispiele der Erfindung werden nachfolgend anhand einer schematischen Zeichnung näher erläutert. Dabei ist in der Zeichnung das erfindungsgemäße Baufahrzeug grundsätzlich nur mit seinem vorderen linken Teil dargestellt, wobei ein entsprechender vorderer rechter Teil auf der anderen Seite der Längsmittelebene vorgesehen ist. Im einzelnen zeigen:
- Figur 1: den Baufahrzeugteil mit einer in der Betriebsstellung befindlichen hydraulisch betätigbaren Abstützeinrichtung in Draufsicht;
- Figur 2: den Baufahrzeugteil gemäß Figur 1 in Seitenansicht, wobei der in Bodenhöhe gezeichnete Planierschild zusätzlich in angehobener Fahrstellung sowie in einer auf eine Bodenvertiefung abgesenkten Stellung gestrichelt angedeutet ist;
- Figur 3: eine Figur 1 entsprechende Darstellung, jedoch mit in die Ruhestellung zurückgeschwenkter Abstützeinrichtung, wobei die Betriebsstellung gestrichelt angedeutet ist;
- Figur 4: die Stellung gemäß Figur 3 in Seitenansicht;
- Figur 5: eine der Figur 1 entsprechende Draufsicht einer Ausführungsform, bei der die in der Betriebsstellung dargestellte Abstützeinrichtung nicht hydraulisch sondern von Hand ausgeschwenkt und mechanisch arretiert wird;
- Figur 6: die Ausführungsform gemäß Figur 5, jedoch mit in die Ruhestellung eingeschwenkter und mechanisch verriegelter Abstützeinrichtung;
- Figur 7: eine Figur 5 entsprechende Darstellung mit einer Abstützeinrichtung, die nicht wie in Figur 6 hinter sondern vor den Planierschild einschwenkbar ist, wie es gestrichelt angedeutet ist;
- Figur 8: eine Seitenansicht der Ausführung gemäß Figur 7 mit in die Ruhestellung eingeschwenkter Abstützeinrichtung;
- Figur 9: eine im wesentlichen der Figur 5 entsprechende Darstellung, wobei jedoch der Planierschild in der Längsmitte des Baufahrzeugs geteilt ist und die beiden Schildhälften miteinander verriegelt sind;
- Fig. 10: eine Gesamt-Vorderansicht des Baufahrzeugs zur Ausführung gemäß Figur 9 mit höhengleich aufeinander ausgerichteten Schildhälften;
- Fig. 11: eine Figur 10 entsprechende Darstellung, jedoch mit entriegelten Schildhälften, von denen die eine abgesenkt und die andere angehoben ist;
- Fig. 12: eine Draufsicht auf das Baufahrzeug mit einer mechanisch verriegelten tellerförmigen Abstützeinrichtung, die in nach hinten eingeschwenkter Ruhestellung gezeichnet und in seitlich ausgeschwenkter Betriebsstellung angedeutet ist; und
- Fig. 13: eine Seitenansicht zur Ausführung gemäß Figur 12 mit in der Betriebsstellung befindlicher Abstützeinrichtung, wobei der am Boden aufliegende Abstützteller zusätzlich in einer weiter abgesenkten Stellung angedeutet ist.

Bei allen Ausführungsbeispielen ist ein Baufahrzeug 1 vorgesehen, das einen Grundrahmen 2 aufweist, der sowohl an der Vorderachse 3 wie an der Hinterachse über Räder 4 auf dem Boden 5 abgestützt ist, wobei es sich um luftbereifte Zwillingsräder handelt. Das Baufahrzeug 1 ist im wesentlichen symmetrisch zu seiner Längsmittelebene 6 gestaltet.

Ebenso ist bei jedem Ausführungsbeispiel an der Vorderseite des Baufahrzeugs 1 ein Planierschild 7 vorgesehen, der über zwei Hebel 8 am Baufahrzeug 1 angelenkt und mittels zweier hydraulischer Hubeinrichtungen 9 hoch- und niederschwenkbar sowie in der gewählten Höheneinstellung gehalten ist. Die beiden Hebel 8 und die beiden Hubeinrichtungen 9 sind jeweils mit gleichem Abstand zu beiden Seiten der Längsmittelebene 6 angeordnet, so daß wegen der zeichnerischen Teildarstellung jeweils nur der linke Hebel 8 und die linke Hubeinrichtung 9 zu sehen sind. Diese sind fahrzeugseitig mit einer unteren waagerechten Hebelachse 10 bzw. einer oberen waagerechten Hubachse 11 in einer senkrecht verlaufenden Lagergabel 12 gelagert, die fest mit dem Grundrahmen 2 verbunden ist. Jede Hubeinrichtung 9 weist einen aus dem Hubzylinder 13 ausfahrbaren Hubkolben 14 auf, der an einen Hebelansatz 15 angelenkt ist. Diese Konstruktion ermöglicht es, den Planierschild 7 aus der in Vollinien dargestellten Arbeitsstellung durch gleichmäßiges Einfahren bzw. Ausfahren der beiden Hubkolben 14 entweder in eine Fahrstellung anzuheben oder in eine Abstützstellung in einer Bodenvertiefung 16 abzusenken, wie es Figur 2 veranschaulicht.

Des weiteren weist das Baufahrzeug 1 in üblicher Weise - jedoch nicht dargestellt - einen Antriebsmotor, eine von diesem mitbetriebene Hydraulikanlage, Lenk- und Steuereinrichtungen, eine Fahrerkabine mit Fahrersitz und insbesondere an der Rückseite des Fahrzeugs mindestens ein zusätzliches Arbeitswerkzeug bzw. mindestens eine Einrichtung zum wahlweisen Anbringen eines solchen Arbeitswerkzeugs auf. Beispielsweise kann es sich bei diesem zusätzlichen Arbeitswerkzeug um eine Baggerschaufel, ein Ladegerät oder dgl. handeln, wobei die Betätigung in bekannter Weise mittels der Hydraulikanlage des Baufahrzeugs 1 erfolgt.

Beim Ausführungsbeispiel gemäß Figuren 1 bis 4 ist an jedes seitliche Ende des Planierschilds 7, der wie aus Figur 3 ersichtlich über die durch die Räder 4 vorgegebene Fahrzeugbreite nicht oder nur unwesentlich seitlich vorragt, eine Abstützeinrichtung 17 angeschlossen, die einen Verlängerungspratzen 18 für den Planierschild 7 mit entsprechendem Profil aufweist. Jeder Verlängerungspratzen 18 ist über eine untere Hebelanordnung 19 und eine obere Hebelanordnung 20 mit senkrechter Schwenkachse 21 am Planierschild 7 gelagert und aus der in Figuren 3 und 4 gezeigten Ruhestellung A in die in Figur 1 dargestellte Betriebsstellung B in Verlängerung des Planierschilds 7 schwenkbar, wie es auch in Figur 3 gestrichelt sowie durch den Schwenkbogen angedeutet ist. In der Ruhestellung A befindet sich der Verlängerungspratzen 18 vollständig hinter dem Planierschild 7 zwischen diesem und dem Rad 4, ohne seitlich über den Planierschild 7 vorzuspringen.

Zum Verschwenken ist jedem Verlängerungspratzen 18 eine hydraulische Schwenkeinrichtung 22 zugeordnet, deren Schwenkzylinder 23 an einen rückseitig und mittig am Planierschild 7 vorgesehenen Lageransatz 24 angelenkt und deren ein- und ausfahrbarer Schwenkkolben 25 an einen Lagerflansch 26 angelenkt ist, der von der Rückseite des Verlängerungspratzens 18 vorspringt.

Bei ausgefahrenem Schwenkkolben 25 befindet sich der betreffende Verlängerungspratzen 18 in der seitlich vorspringenden Betriebsstellung B gemäß Figur 1, während bei eingefahrenem Schwenkkolben 25 der Verlängerungspratzen 18 die Ruhestellung A gemäß Figur 3 einnimmt. In der Betriebsstellung B tragen die mittels der Hubeinrichtung 9 zusammen mit dem Planierschild 7 auf den Boden 5 bzw. die Bodenvertiefung 16 abgesenkten Verlängerungspratzen 18 zu einer wesentlichen Erhöhung der Standfestigkeit des Baufahrzeugs 1 bei und führen damit zu einer Stabilität, die das Arbeiten mit dem zusätzlichen Arbeitswerkzeug begünstigt. Außerdem vergrößern die Verlängerungspratzen 18 die Arbeitsbreite des Planierschilds 7, so daß im Planierbetrieb die Planierleistung den Gegebenheiten angepaßt werden kann, während im Fahrbetrieb bei in die Ruhestellung A eingeschwenkten Verlängerungspratzen 18 die Beweglichkeit des Baufahrzeugs 1 durch eine vergleichsweise geringe Breite begünstigt ist.

Die in Figuren 5 und 6 dargestellte Ausführungsform unterscheidet sich von derjenigen gemäß Figuren 1 bis 4 im wesentlichen nur dadurch, daß die beiden Abstützeinrichtungen 27 mit jeweils einer Verlängerungpratze 28 nicht hydraulisch sondern mechanisch von Hand verschwenkbar und verriegelbar sind. Dementsprechend fehlt eine hydraulische Schwenkeinrichtung. Vielmehr ist an den Verlängerungspratzen 28 ein Arretierhebel 29 mit seinem einen Ende angelenkt, während das andere Ende eine senkrechte Bohrung aufweist und mittels eines Verriegelungsbolzens 30 wahlweise an einer inneren Lasche 31 oder an einer äußeren Lasche 32 festgelegt werden kann, die jeweils mit Querabstand zueinander an der Rückseite des Planierschilds 7 vorgesehen sind. Bei an der inneren Lasche 31 angebrachtem Arretierhebel 29 befindet sich der Verlängerungspratzen 28 in der Ruhestellung A (Fig. 6) während bei an der äußeren Lasche 32 angeschlossenem Arretierhebel 29 der Verlängerungspratzen 28 sich in seiner Betriebsstellung B (Figur 5) befindet.

Ferner ist bei der Ausführung gemäß Figuren 5 und 6 ein sich zum Planierschild 7 hin seitlich erweiterndes Versteifungsblech 33 vorgesehen, das an den Hebel 8 anschließt und an das die Hubeinrichtung 9 angreift. Im übrigen stimmen die Ausführungsformen miteinander überein, so daß die gleichen Bezugszeichen für die einander entsprechenden Teile verwendet sind und auf eine erneute Beschreibung dieser Teile verzichtet wird.

Bei der Ausführung gemäß Figuren 7 und 8 sind zwei Abstützeinrichtungen 34 mit jeweils einem Verlängerungspratzen 35 vorgesehen, wobei ebenfalls eine mechanische Verschwenkung von Hand wie bei der Ausführung gemäß Figuren 5 und 6 vorgesehen ist. Der wesentliche Unterschied besteht darin, daß die Verlängerungspratzen 35 sich in der Ruhestellung C vor dem Planierschild 7 und nicht hinter diesem befinden.

Statt des in beiden Stellungen eingesetzten lenkerartigen Arretierhebels 29 gemäß Figuren 5 und 6 weist der bzw. jeder Verlängerungspratzen 35 rückseitig eine vorspringende Verriegelungsgabel 36 auf, die in der Betriebsstellung B gemäß Figur 7 einen rückseitig am Planierschild 7 vorgesehenen augenförmigen Ansatz 37 aufnimmt, so daß eine durchgehende Verriegelungsbohrung 38 zur Aufnahme eines Verriegelungsbolzens gebildet ist.

Der um die Schwenkachse 39 verschwenkbare Verlängerungspratzen 35 weist ferner an seiner Vorderseite einen augenförmigen Ansatz 40 auf, der in der andeutungsweise in Figur 7 nach vorne eingeschwenkten Ruhestellung C von einer an der Vorderseite des Planierschilds 7 angeordneten Verriegelungsgabel 41 aufgenommen wird, wobei eine durchgehende Verriegelungsbohrung 42 zur Aufnahme eines Verriegelungsbolzens gebildet ist. Diese Ruhestellung C ist in Figur 8 in Seitenansicht dargestellt.

Die Ausführungsform gemäß Figur 9 entspricht derjenigen gemäß Figuren 5 und 6, von der sie sich lediglich dadurch unterscheidet, daß der Planierschild 7' in eine durch die Längsmittelebene 6 getrennte linke Schildhälfte 43 und rechte Schildhälfte 44 geteilt ist. Die beiden Schildhälften 43 und 44 weisen jeweils rückseitig und nahe der Längsmittelebene 6 einen Kupplungsansatz 45 mit einer Horizontalbohrung 46 auf, wobei die beiden Horizontalbohrungen 46 bei höhengleicher Ausrichtung der beiden Schildhälften 43 und 44 miteinander fluchten und einen Steckbolzen 47 zum Verbinden der beiden Schildhälften 43 und 44 aufnehmen können.

Im Planierbetrieb (wie auch im Fahrbetrieb) bilden die beiden Schildhälften 43 und 44 einen durchgehenden Planierschild 7', wobei die beiden Hubeinrichtungen 9 immer gleichzeitig und gleichsinnig betätigt werden. Dieses ist in Figuren 9 und 10 dargestellt.

Die Teilung des Planierschilds 7' ermöglicht jedoch bei gelöstem Steckbolzen 47 eine unterschiedliche Höheneinstellung der beiden Schildhälften 43 und 44, wie es Figur 11 in der Vorderansicht zeigt. Diese individuelle Höheneinstellbarkeit der beiden Schildhälften 43 und 44 und damit insbesondere auch der an ihren äußeren Enden angeordneten Abstützeinrichtungen 27 bzw. Verlängerungspratzen 28 ermöglicht eine stabile Fahrzeugabstützung auch für den Fall, daß der Boden 5 im Bereich des Planierschilds 7' Höhenunterschiede bzw. örtliche Bodenvertiefungen 16 aufweist. Auch gibt es Baustellenverhältnisse, bei denen eine einseitige Abstützung nur mit einer Verlängerungspratze 28 ausreichend oder aber allein möglich ist.

Figuren 12 und 13 beziehen sich auf ein Ausführungsbeispiel, bei dem an jedem Ende des Planierschilds 7 eine Abstützeinrichtung 50 vorgesehen ist, die keinen Verlängerungspratzen für den Planierschild 7 sondern einen Stützteller 51 aufweist. Dieser ist in Figur 12 in die Ruhestellung A hinter den Planierschild 7 eingeschwenkt, wobei das Ausschwenken in die seitlich vorragende Betriebsstellung B angedeutet ist. Es ist ein mechanisches Ausschwenken und Arretieren wie bei der Ausführung gemäß Figuren 5 und 6 vorgesehen, wozu in gleicher Weise wie dort ein Arretierhebel 29 vorgesehen ist, der an die Abstützeinrichtung 50 angelenkt ist und dessen anderes Ende wahlweise mittels eines Verriegelungsbolzens mit einer inneren Lasche 31 (Ruhestellung A) oder einer äußeren Lasche 32 (Betriebsstellung B) verbindbar ist.

Wie insbesondere aus Figur 13 zu ersehen ist, ist der Stützteller 51 mittels einer Handkurbel 52 gegenüber dem Planierschild 7 höhenverstellbar. Dazu weist die Abstützeinrichtung 50 ein senkrecht angeordnetes Gehäuse 53 auf, mit dem der am Planierschild 7 angelenkte Schwenkhebel 54 fest verbunden ist. Im Gehäuse 53 ist eine hülsenförmige Mutter drehbar gelagert, die mittels der Handkurbel 52 gedreht werden kann und die mit einer Gewindespindel 55 verschraubt ist, an deren nach unten aus dem Gehäuse 53 vorstehendes unteres Ende der Stützteller 51 mittels eines horizontalen Bolzens 56 austauschbar angebracht ist. Auf diese Weise läßt sich der Stützteller 51 durch Drehen der Handkurbel 52 nach unten bis in Anlage an den Boden 5 oder an eine örtliche Bodenvertiefung 16 ausfahren.

## Patentansprüche

1. Baufahrzeug mit einem Planierschild (7, 7') und mit vorzugsweise mindestens einem weiteren Arbeitswerkzeug, wobei der auch zur Abstützung des Baufahrzeugs (1) am Boden (5) einsetzbare Planierschild (7, 7') mit Hilfe einer ihn tragenden Hubeinrichtung (9, 9) in der Höhe verstellbar ist, **dadurch gekennzeichnet**, daß am Planierschild (7, 7') mindestens eine zusätzliche Abstützeinrichtung (17; 27; 34; 50) angeordnet ist.

2. Baufahrzeug nach Anspruch 1, **dadurch gekennzeichnet**, daß die Abstützeinrichtung (17; 27; 34; 50) an einem seitlichen Ende des Planierschilds (7; 7') angeordnet ist.

3. Baufahrzeug nach Anspruch 1, **dadurch gekennzeichnet**, daß an jedem der beiden Enden des Planierschilds (7; 7') eine Abstützeinrichtung (17; 27; 34; 50) angeordnet ist.

4. Baufahrzeug nach einem der Ansprüche 1 bis 3, **dadurch gekennzeichnet**, daß die bzw. jede Abstützeinrichtung (17; 27; 34; 50) in der Querebene des Planierschilds (7; 7') angeordnet ist.

5. Baufahrzeug nach einem der Ansprüche 1 bis 4, **dadurch gekennzeichnet**, daß die bzw. jede Abstützeinrichtung (17; 27; 34; 50) relativ zum Planierschild (7; 7') horizontal verstellbar ist.

6. Baufahrzeug nach den Ansprüchen 4 und 5, **dadurch gekennzeichnet**, daß die bzw. jede Abstützeinrichtung (17; 27; 50) zwischen einer Ruhestellung (A) auf der Rückseite sowie innerhalb der Breite des Planierschilds (7; 7') und der Betriebsstellung (B) in Verlängerung des Planierschilds (7; 7') verschwenkbar ist.

7. Baufahrzeug nach den Ansprüchen 4 und 5, **dadurch gekennzeichnet**, daß die bzw. jede Abstützeinrichtung (34) zwischen einer Ruhestellung (C) auf der Vorderseite sowie innerhalb der Breite des Planierschilds (7) und der Betriebsstellung (B) in Verlängerung des Planierschilds (7) verschwenkbar ist.

8. Baufahrzeug nach einem der Ansprüche 5 bis 7, **dadurch gekennzeichnet**, daß die bzw. jede Abstützeinrichtung (17; 27; 34) ein mechanisch oder hydraulisch verstellbarer Verlängerungspratzen (18; 28; 35) des Planierschilds (7; 7') ist.

9. Baufahrzeug nach einem der Ansprüche 1 bis 8, **dadurch gekennzeichnet**, daß der Planierschild (7') senkrecht in zwei Schildhälften (43 und 44) getrennt ist, die unabhängig voneinander in der Höhe verstellbar sind.

10. Baufahrzeug nach Anspruch 9, **dadurch gekennzeichnet**, daß eine lösbare Verriegelungseinrichtung (45, 46, 47) zum gegenseitigen festen Verbinden der beiden Schildhälften (43 und 44) in höhengleicher Ausrichtung vorgesehen ist.

11. Baufahrzeug nach einem der Ansprüche 1 bis 10, **dadurch gekennzeichnet**, daß die bzw. jede Abstützeinrichtung (50) einen relativ zum Planierschild (7') in der Höhe verstellbaren Stützteller (51) umfaßt.

12. Baufahrzeug nach Anspruch 11, **dadurch gekennzeichnet**, daß der bzw. jeder Stützteller (51) mittels einer von Hand betätigbaren Stelleinrichtung (52, 53, 55) höhenverstellbar ist.
